# EUROPÄISCHE PATENTSCHRIFT

(11) **EP 3 561 185 B1**
(45) Veröffentlichungstag und Bekanntmachung des Hinweises auf die Patenterteilung: **24.01.2024**
(21) Anmeldenummer: 19000172.7
(22) Anmeldetag: 08.04.2019
(51) Int. Cl.: E02F 9/20, G05G 9/047

(54) **HANDSTEUERGERÄT MIT FUNKTIONSSCHALTER**
HAND-HELD CONTROL DEVICE WITH FUNCTION MODIFIER SWITCH
APPAREIL À COMMANDE MANUELLE POURVU D'UN COMMUTATEUR DE FONCTIONS

(30) Priorität: 23.04.2018 DE 202018102255 U
(43) Veröffentlichungstag der Anmeldung: 30.10.2019
(73) Patentinhaber: Fernsteuergeräte Kurt Oelsch GmbH, 12347 Berlin (DE)
(72) Erfinder: Schulz, Christian, 12357 Berlin (DE); Schneider, Matthias, 12459 Berlin (DE); Boès, Jasper, 12051 Berlin (DE)
(74) Vertreter: Willems, Volker

(56) Entgegenhaltungen:
- EP-A1- 2 980 317
- EP-A2- 1 586 712
- DE-B3-102016 124 493
- JP-A- 2012 234 278
- US-B1- 6 354 023

## Beschreibung

### Technisches Gebiet

Die Erfindung betrifft ein Handsteuergerät zum Steuern von Maschinen, enthaltend
a) einen Handgriff, welcher um wenigstens eine Achse schwenkbar ausgebildet ist,
b) Signalerzeugungsmittel zur Erzeugung von Steuersignalen für eine Signalverarbeitungseinheit, wobei die Steuersignale in Bezug auf die jeweilige Auslenkung des Handgriffs erzeugt werden,
c) Funktionsschalter, mit welchen jeweils eine zusätzliche Funktion zur Steuerung der Maschine geschaltet werden kann, wobei
d) eine Anzeige vorgesehen ist,
e) ein Auswahlschalter (24) vorgesehen ist, mit welchem bei Betätigung die Funktionen der Funktionsschalter (18) des Handgriffs (12) unterschiedlich belegt werden, wobei
f) die Anzeige (26) die Auswahl des Auswahlschalters (24) darstellt.

### Beschreibung

Solche Handsteuergeräte bzw. Handsteuergeber werden häufig zur Steuerung von schweren Maschinen eingesetzt. Beispielsweise werden sie zur Steuerung von Kränen, Baggern, Gabelstaplern oder als Fahrtenregler für Schienenfahrzeuge und Schiffe eingesetzt. Sie lassen sich wie ein Joystick bedienen. Grundsätzlich lassen sich viele Arten von Maschinen, die manuell bedient werden, mit einem Handsteuergeber steuern. Modulare Bauweise unterstützt die Verwendung eines Handsteuergebers in vielen Anordnungen für Maschinensteuerungen.

Die Steuerung erfolgt über die jeweilige Winkellage der Steuerwelle, die mit dem Steuerhebel verbunden ist. Es ist bekannt, die Winkellage optisch beispielsweise mittels einer kodierten Scheibe zu erfassen. Die Winkellage lässt sich aber auch elektronisch beispielsweise über ein Potentiometer ermitteln.

Es gibt eindimensionale Handsteuergeber, die nur über eine Achse betrieben werden. Aber auch zweidimensionale Handsteuergeber werden verwendet. Die zweidimensionalen Handsteuergeber verfügen dementsprechend über zwei nichtparallele Steuerwellen, die über ein geeignetes Getriebe angetrieben werden. Die Empfindlichkeit eines Handsteuergebers lässt sich mit einem geeigneten Getriebe zwischen Steuerhebel und Steuerwelle erzielen.

An dem Handgriff sind häufig Funktionsschalter vorgesehen, die dem Handsteuergerät noch zusätzliche Funktionen zuordnen. Durch die Größe des Handgriffs bedingt ist die Anzahl der Funktionsschalter nur begrenzt. Zwar könnten die Funktionsschalter verkleinert werden, um mehr Funktionen unterzubringen, allerdings würde dies Fehlfunktionen nicht ausschließen, da der Bediener versehentlich den falschen oder mehrere Funktionsschalter gleichzeitig betätigen kann.

### Stand der Technik

Aus der DE 10 2008 022 850 A1 ist ein Handsteuergeber zum Steuern von Maschinen bekannt. Der Handsteuergeber enthält einen Steuerhebel, welcher zum Steuern betätigt wird. Ferner verfügt er über wenigstens eine Steuerwelle, welche drehbar in einer Montagevorrichtung gelagert ist, und welche unmittelbar und/oder über ein Getriebe mit dem Steuerhebel verbunden ist. Ein induktiv arbeitender Drehwinkelgeber erfasst den Drehwinkel, welcher mit dem Steuerhebel jeweils eingestellt und an die Steuerwelle übertragen wird, und gibt ein entsprechendes Signal aus.

Die US 5,619,195 beschreibt einen Joystick bzw. Positionscontroller, welcher insbesondere zum Steuern von Maschinen eingesetzt wird. Der Positionscontroller verfügt über einen Steuerhebel, der über ein Kardangelenk in zwei Drehrichtungen gelagert ist. Die Drehwinkel werden mittels Hall-Effekt-Sensoren und Magnetstab erfasst. Durch Betätigung des Steuerhebels erzeugt der jeweilige Hall-Effekt-Sensor ein elektrisches Signal, welches dem jeweiligen Drehwinkel des Steuerhebels um die entsprechende Achse im Kardangelenk entspricht. Nachteil der in diesem Stand der Technik genannten Positionscontroller ist, dass die Drehwinkelaufnahme sehr feuchtigkeitsempfindlich und daher korrosionsanfällig ist. Auch Schmutz bzw. Staub kann die Funktion beeinträchtigen.

Durch die DE 295 09 029 U1 ist ein allseitig schwenkbarer Steuergriff bekannt, welcher beispielsweise mit der in der DE 42 27 353 C2 beschriebenen Steuergriffanordnung verwendet werden kann. Der Steuergriff hat einen unteren Bereich, welcher mit der Steuergriffanordnung verbunden ist, und einen oberen Bereich, welcher zum Anfassen durch die Bedienungsperson bestimmt ist. Der obere Bereich des Steuergriffs enthält mehrere Tasten, durch welche Funktionsschalter betätigbar sind. Diese Funktionsschalter sind nicht zum Steuern der Bewegung der Maschine vorgesehen, sondern dienen beispielsweise zum Auslösen eines Hupsignals.

Aus der EP 2 980 317 A1 ist ein Steuerungssystem für Maschinen bekannt. Dabei umfassen die Maschinen Traktionsvorrichtungen, ein Arbeitsgerät und ein Hydrauliksystem, das zum Antreiben der Traktionsvorrichtungen und des Arbeitsgeräts konfiguriert ist. Das Steuersystem enthält eine Steuerung, die mit einer Bedienerschnittstelle und dem Hydrauliksystem in Verbindung steht. Die Steuerung kann so konfiguriert sein, dass sie ein Signal von der Bedienerschnittstelle empfängt, um die Maschine gemäß einem ersten vorbestimmten Steuermuster zu betreiben.

Dabei werden Signale an das Hydrauliksystem gesendet, um die Maschine zu steuern. Diese Signale entsprechen dem ersten vorbestimmten Steuermuster. Es kann ferner ein Signal von der Bedienerschnittstelle empfangen werden, um die Maschine entsprechend einem zweiten vorbestimmten Steuermuster zu betreiben. Diese Signale werden ebenfalls an das Hydrauliksystem gesendet, um die Maschine gemäß dem zweiten vorgegebenen Steuermuster zu steuern. Ein Auswahlschalter legt das erste oder zweite Steuermuster fest.

Die JP 2012 234 278A beschreibt ein Handsteuergerät zum Steuern von Maschinen. Das Handsteuergerät weist einen Handgriff auf, welcher um wenigstens eine Achse schwenkbar ausgebildet ist. Es sind ferner Signalerzeugungsmittel zur Erzeugung von Steuersignalen für eine Signalverarbeitungseinheit vorgesehen, wobei die Steuersignale in Bezug auf die jeweilige Auslenkung des Handgriffs erzeugt werden. Mittels Funktionsschalter können zusätzliche Funktion zur Steuerung der Maschine geschaltet werden kann. Ferner weist das Handsteuergerät eine Anzeige für die gewählten Steuerungsfunktionen auf. Bei diesem Handsteuergerät werden zusätzliche Funktionen lediglich der Auslenkung des Handgriffs zugeordnet.

Auch die US 6,354,023 B1 offenbart entsprechend der JP 2012 234 278A ein Handsteuergerät zum Steuern von Maschinen. Auch hier werden die zusätzlichen Funktionen nur der Auslenkung des Handgriffs zugeordnet.

Aus der EP1586712A2 ist eine Vorrichtung zum Einstellen einer Funktion von Schaltern eines Baufahrzeugs bekannt, die es einem Fahrer eines solchen Baufahrzeugs ermöglicht, die Schalter nach seinen Bedürfnissen frei zu konfigurieren oder anzuordnen. Mit dieser Maßnahme soll die Arbeitseffizienz der Fahrer verbessert werden, wenn die zu verwenden Schalter einfacher zu bedienen sind. Dabei umfasst die Vorrichtung mehrere Schalter zum Erzeugen eines Ein/Aus-Signals und eine Steuerung zum Empfangen eines Schaltersignals und zum Ausgeben eines Ansteuersignals zum Ansteuern der Arbeitsgeräte.

Nachteil der bekannten Handsteuergeräte zur Steuerung ist, dass die Funktionsvielfalt bei immer komplexeren Maschinen eingeschränkt ist. Zusätzliche Funktionsschalter lassen das Handsteuergerät zudem unübersichtlicher werden, wodurch schneller Bedienfehler vorkommen können.

### Offenbarung der Erfindung

Aufgabe der Erfindung ist es daher, die Nachteile des Standes der Technik zu vermeiden und ein Handsteuergerät zu schaffen, mit welchem der Nutzer möglichst viele Funktionen bei einer Maschine ansteuern kann.

Erfindungsgemäß wird die Aufgabe dadurch gelöst, dass bei einem Handsteuergerät zum Steuern von Maschinen der eingangs genannten Art ein die Anzeige in dem Handgriff integriert ist. Hierdurch können auf dem Handgriff platzsparend zahlreiche Funktionen vorgesehen sein. Es reicht aus, wenn der Bediener des Handgriffs nur relativ wenig Funktionsschalter betätigen muss. Die jeweils erforderliche bzw. gewünschte Belegung der Funktionsschalter wird durch den Auswahlschalter getätigt. Für jeden Funktionsschalter können mehrere Funktionen hinterlegt sein. Der Auswahlschalter kann dann jede einzelne Funktion des zugeordneten Funktionsschalters abrufen. Auf diese Weise sind nicht so viele Funktionsschalter erforderlich, wie es bisher beim bekannten Stand der Technik notwendig war. Prinzipiell lässt sich auch die Funktion für die Auslenkung des Steuerhebels über den Auswahlschalter neu belegen. Das Handsteuergerät ist damit vielfältig einsetzbar. Die Programmierung der Funktionsschalter lässt sich dabei auf die jeweilige Maschine anpassen. Das Handsteuergerät weist dafür eine prozessorgesteuerte Steuereinheit zur Verarbeitung der Signale der Funktionsschalter und Erzeugung von Steuersignalen für die Maschine bzw. Anlage auf.

Eine vorteilhafte Ausgestaltung des erfindungsgemäßen Handsteuergeräts zum Steuern von Maschinen besteht darin, dass eine Anzeige vorgesehen ist, welche die Auswahl des Auswahlschalters darstellt. Damit der Anwender nicht sämtliche Funktionsbelegungen der Funktionsschalter auswendig lernen muss, werden ihm die Belegungen der Funktionsschalter auf einer Anzeige dargestellt. Neben der Darstellung dieser Belegungen können auf der Anzeige auch andere das Handsteuergerät oder die Maschine betreffende Informationen angezeigt werden.

in einer zweckmäßigen Ausbildung des erfindungsgemäßen Handsteuergeräts ist dann die Anzeige in dem Handgriff integriert. Hierdurch ist die Anzeige für den Anwender immer sichtbar und präsent. Informationen bezüglich der Belegung der Funktionsschalter lassen sich sehr schnell erfassen.

Vorzugsweise ist in einer besonderen Ausführung des erfindungsgemäßen Handsteuergeräts die Anzeige als berührungsempfindliche Anzeige ausgebildet. Mit dieser Maßnahme kann der Anwender nicht nur Funktionen bzw. Informationen sehen, sondern auch bestimmte Maßnahmen direkt durchführen. Dazu gehört auch, dass der Auswahlschalter Teil der berührungsempfindlichen Anzeige ist. Über die berührungsempfindliche Anzeige können Funktionsschalter mit Funktionen belegt werden. Sofern die berührungsempfindliche Anzeige während der Bedienung der Maschine mit dem Handgriff störend ist, kann die Berührungsempfindlichkeit der Anzeige mittels eines Schalters deaktiviert und bei Bedarf entsprechend wieder aktiviert werden.

Eine weitere bevorzugte Ausbildung des erfindungsgemäßen Handsteuergeräts besteht darin, dass ein Status der Maschine und/oder die Funktionsbelegungen der Funktionsschalter auf der Anzeige symbolisch, farblich und/oder alphanumerisch darstellbar sind. Hiermit lässt sich platzsparend der Status der Maschine anzeigen. Dies kann in Kombination mit den Funktionen der Funktionsschalter besonders sinnvoll sein, beispielsweise wenn die Maschine beim Gas geben in einen kritischen Bereich oder wenn beispielsweise ein Ausleger eines Krans in eine kritische Position kommt.

In einer weiteren vorteilhaften Ausgestaltung des erfindungsgemäßen Handsteuergeräts ist ein Vibrationsmechanismus in dem Handgriff vorgesehen, mit welchem einem Anwender ein Zustand der Maschine und/oder oder die Funktion der Funktionsschalter signalisiert werden kann. Diese Maßnahme dient dazu, den Anwender mit noch zusätzlichen Hilfsmitteln in der Bedienung einer Maschine zu unterstützen. Der Vibrationsmechanismus sorgt dafür, dass dem Anwender der Zustand der Maschine und/oder die Funktionen des Handsteuergeräts als weitere nützliche Information auf diese Weise signalisiert werden. Denn nicht immer kann ein Anwender auf die Anzeige des Handsteuergeräts achten, da er beispielsweise die Arbeit der Maschine beobachten muss.

Ein weiterer vorteilhafter Aspekt für das erfindungsgemäße Handsteuergerät ergibt sich dadurch, dass für die Auslenkung des Handgriffs ein Rüclcholmehanlsmus vorgesehen ist, der den Handgriff nach einer Auslenkung in eine Ausgangsstellung zurückführt. Damit der Handgriff nicht in seiner ausgelenkten Position verharrt, ist es oft wünschenswert, dass der Handgriff in eine ursprüngliche Ausgangsposition zurückgeführt wird. Der Handgriff wird beispielsweise in seine Ausgangsposition mit Hilfe des Rückholmechanismus zurückgeführt, sobald der Handgriff losgelassen wird. Dadurch wird die Maschine dann gestoppt.

In einer bevorzugten Ausgestaltung des erfindungsgemäßen Handsteuergeräts ist ein Rastmechanismus und/oder eine Feststellvorrichtung für die Auslenkung des Handgriffs vorgesehen ist. Diese Maßnahme dient dazu, den Handgriff in einer definierten ausgelenkten Stellung zu belassen, damit die Maschine bei dieser Stellung des Handgriffs konstant arbeitet.

Eine weitere vorteilhafte Ausbildung des erfindungsgemäßen Handsteuergeräts wird dadurch erzielt, dass der Handgriff einen Funktionsschalter aufweist, welcher über die Längsachse des Handgriffes betätigbar ausgebildet ist. Neben den Funktionsschaltern, die von den Fingern eines Anwenders direkt betätigt werden, ist bei diesem Ausführungsbeispiel ein Funktionsschalter vorgesehen, der über die Längsachse des Handgriffs angesprochen wird. Hierzu ist der gesamte Handgriff nach unten oder nach oben entlang der Längsachse zu drücken bzw. zu schieben.

Eine vorteilhafte Ausgestaltung des erfindungsgemäßen Handsteuergeräts ergibt sich dadurch, dass ein Funktionsschalter stufenlos regelbar ist. Schalter lassen sich meist nur ein- bzw. ausschalten. Dies gilt auch für die Funktionsschalter, die meist zur Anwendung kommen. Mit dem stufenlosen Funktionsschalter lassen sich aber Funktionen wie Gas geben recht einfach realisieren.

Weitere Ausgestaltungen und Vorteile ergeben sich aus dem Gegenstand der Unteransprüche sowie den Zeichnungen mit den dazugehörigen Beschreibungen. Ein Ausführungsbeispiel ist nachstehend unter Bezugnahme auf die beigefügten Zeichnungen näher erläutert. Die Erfindung soll dabei nicht alleine auf diese aufgeführten Ausführungsbeispiele beschränkt werden. Vielmehr sind auch Ausführungen angedacht, die jetzt und zukünftig in äquivalenter Weise sich dem Fachmann grundsätzlich auch mit anderen technischen Hilfsmitteln erschließen würden.

### Kurze Beschreibung der Zeichnung

- Fig. 1: zeigt in einer perspektivischen Darstellung ein Ausführungsbeispiel eines erfindungsgemäßen Handsteuergeräts zum Steuern von Maschinen.
- Fig. 2: zeigt die Anzeige des erfindungsgemäßen Handsteuergeräts zum Steuern von Maschinen gemäß Fig. 1.
- Fig. 3: zeigt in einer Explosionsdarstellung ein erfindungsgemäßes Handsteuergerät zum Steuern von Maschinen gemäß Fig. 1 bzw. Fig. 2.

### Bevorzugtes Ausführungsbeispiel

In Fig. 1 ist ein Ausführungsbeispiel für ein erfindungsgemäßes Handsteuergerät 10 zur Steuerung einer Maschine perspektivisch dargestellt. Das Handsteuergerät 10 umfasst einen ergonomischen Handgriff 12, der mit einer Gewindehohlschraube 14 auf einem hier nicht dargestellten Austerikmechanismus für den Handgriff 12 montiert wird. Die Auslenkung des Handgriffs 12 wird von einem hier nicht dargestellten Positionsgeber erfasst. Der Positionsgeber erzeugt dann Steuersignale, welche der Auslenkung des Handgriffs 12 entsprechen, wodurch die Maschine in geeigneter Weise angesteuert wird. Der Auslenkmechanismus für den Handgriff 12 umfasst üblicherweise auch einen Rückholmechanismus bzw. eine Feststellvorrichtung, welcher den ausgelenkten Handgriff 12 wieder in eine Ausgangsposition zurückführt. Mit einem Rastmechanismus kann der Handgriff auch in einer bestimmten ausgelenkten Position arretiert werden. Der Auslenk- und Rastmechanismus sowie die Erzeugung von Signalen mittels Positionsgeber sind dem Fachmann hinlänglich bekannt und werden daher aus Übersichtlichkeitsgründen nicht dargestellt.

Durch die Gewindehohlschraube 14 werden elektrische Leitungen zur Spannungsversorgung und zum Signal- und Datenaustausch des Handgriffs 12 geführt. Der Handgriff 12 verfügt über Fingerseparatoren 16, um ein optimales Erreichen der Funktionsschalter 18 als Bedienungskomfort zu erhalten. Die Funktionsschalter 18 sind zum Steuern der Maschine mit verschiedenen Funktionen belegt. Die Funktionsschalter 18 sind in diesem Ausführungsbeispiel als elektronische Druckschalter 20 ausgebildet, welche mit einer elastischen Kunststoffkappe 22 zum Schutz abgedeckt sind. Denkbar sind hier allerdings auch Schalter, welche sich über die Längsachse des Handgriffs 12 betätigen lassen. Außerdem können einer oder mehrere Funktionsschalter 18 so ausgestaltet sein, dass sie nicht nur zwei Zustände "ein/aus" kennen, sondern auch stufenlos regelbar sind.

Ein Auswahlschalter 24 ist an dem Handgriff 12 vorgesehen. Mit Hilfe des Auswahlschalters 24 können die Funktionen der Funktionsschalter 18 verändert werden. Die jeweilige Auswahl und Belegung der Schalter wird auf einer Anzeige 26 dargestellt. Die Anzeige 26 ist im oberen Bereich 40 des Handgriffs 12 vorgesehen, so dass sie für einen Anwender zum Erfassen der jeweils eingestellten Funktionen immer sichtbar ist. Im oberen Bereich des Handgriffs 12 befindet sich eine Nut 28, in welcher ein LED-Band 30 eingelassen ist. Das LED-Band 30 wird von einer Kunststoffabdeckung 32 geschützt. Das LED=Band 30 signalisiert dem Anwender beispielsweise optisch eingestellte Funktionen, Einstellungen der Funktionsschalter 18 bzw. des Auswahlschalters 24, ohne die Anzeige 26 ablesen zu müssen.

In Fig. 2 wird der Handgriff 12 gemäß Fig. 1 von oben gezeigt. Hier wird die Anzeige 26 dargestellt. Auf der Anzeige 26 lassen sich die jeweils eingestellten Funktionen der Funktionsschalter 18 darstellen. Die Anzeige 26 ist vorzugsweise als OLED ausgebildet, um eine möglichst flache und platzsparende Bauform zu erhalten. Außerdem wird dort dargestellt, welche Funktionen den Funktionsschalter 18 aktuell durch den Auswahlschalter 24 zugeordnet sind. Die Anzeige 26 kann bei Bedarf als berührungsempfindliche Anzeige ausgebildet sein. Dann lässt sich der Auswahlschalter 24 für die Funktionsschalter 18 in dieser berührungsempfindlichen Anzeige 26 integrieren. Dies ermöglicht auch, dass jedem Funktionsschalter 18 individuell eine Funktion zugeordnet werden kann.

Die Fig. 3 zeigt den Handgriff 12 gemäß der Fig. 1 in einer Explosionsdarstellung. Der Handgriff 12 besteht im vorliegenden Ausführungsbeispiel aus zwei Griffschalen 34, 36. Die vordere Griffschale 34 und die hintere Griffschale 36 werden mit Befestigungsschrauben 38 zusammenmontiert. Die Anzeige 26 wird im oberen Teil 40 des Handgriffs 12 eingesetzt. Dazu sind in den Griffschalen 34, 36 Aussparungen 42 vorgesehen. Unterhalb der Anzeige 26 befinden sich die elektronischen Bauteile 44, welche für das Handsteuergerät 10 erforderlich sind. Hierzu zählt eine Steuereinheit 46, welche nicht nur die Anzeige 26 ansteuert, sondern insbesondere auch Signale der Funktionsschalter 18 erfasst und über den Auswahlschalter 24 die Funktionen zuordnet. Die Steuereinheit 46 verarbeitet als Signalverarbeitungseinheit 48 des Handsteuergeräts 10 die Signale der Funktionsschalter 18 und eines nicht dargestellten Positionsgebers für die Auslenkung des Handgriffs 12 und liefert schließlich entsprechende Steuersignale bzw. Steuerdaten an die Maschine bzw. deren Maschinensteuerung.

Die Funktionsschalter 18 und der Auswahlschalter 24 haben dafür Anschlüsse 50, welche mit der Steuereinheit 46 verbunden werden. In dem Handgriff 12 ist ferner ein Vibrationsmechanismus 51 mit einem Vibratorhalter 52 und einem daran befestigten Vibrator 54 vorgesehen. Der Vibrator 54 signalisiert bei Bedarf dem Anwender per Vibration des Handgriffs 12 beispielsweise bestimmte Funktionen oder Zustände der Maschine. Dies könnte auch noch durch akustische Signale oder Anweisungen bzw. Hinweise unterstützt werden.

Die Gewindehohlschraube 14 ist durch eine Öffnung 56 einer Klemmscheibe 58 für einen nicht dargestellten Faltenbalg geführt. An der Gewindehohlschraube 14 ist ferner ein Befestigungsfuß 60 für die beiden Griffschalen 34 und 36 vorgesehen. Die Griffschalen 34, 36 sind vorzugsweise aus Kunststoff hergestellt.

### Bezugszeichen liste

- 10: Handsteuergerät
- 12: Handgriff
- 14: Gewindehohlschraube
- 16: Fingerseparatoren
- 18: Funktionsschalter
- 20: Elektronische Druckschalter
- 22: elastische Kunststoffkappe
- 24: Auswahlschalter
- 26: Anzeige
- 28: Nut
- 30: LED-Band
- 32: Kunststoffabdeckung
- 34: Vordere Griffschale
- 36: Hintere Griffschale
- 38: Befestigungsschrauben
- 40: oberer Teil des Handgriffs
- 42: Aussparung
- 44: elektronischen Bauteile
- 46: Steuereinheit
- 48: Signalverarbeitungseinheit
- 50: Anschlüsse
- 51: Vibrationsmechanismus
- 52: Vibratorhalter
- 54: Vibrator
- 56: Öffnung
- 58: Klemmscheibe
- 60: Befestigungsfuß

## Patentansprüche

1. Handsteuergerät (10) zum Steuern von Maschinen, enthaltend
a) einen Handgriff (12), welcher um wenigstens eine Achse schwenkbar ausgebildet ist,
b) Signalerzeugungsmittel zur Erzeugung von Steuersignalen für eine Signalverarbeitungseinheit (48), wobei die Steuersignale in Bezug auf die jeweilige Auslenkung des Handgriffs (12) erzeugt werden,
c) Funktionsschalter (18), mit welchen jeweils eine zusätzliche Funktion zur Steuerung der Maschine geschaltet werden kann, wobei
d) eine Anzeige (26) vorgesehen ist,
e) ein Auswahlschalter (24) vorgesehen ist, mit welchem bei Betätigung die Funktionen der Funktionsschalter (18) des Handgriffs (12) unterschiedlich belegt werden, wobei
f) die Anzeige (26) die Auswahl des Auswahlschalters (24) darstellt,
**dadurch gekennzeichnet, dass**
g) die Anzeige (26) in dem Handgriff (12) integriert ist.

2. Handsteuergerät (10) zum Steuern von Maschinen nach Anspruch 1, **dadurch gekennzeichnet, dass** die Anzeige (26) als berührungsempfindliche Anzeige ausgebildet ist.

3. Handsteuergerät (10) zum Steuern von Maschinen nach einem der Ansprüche 1 bis 2, **dadurch gekennzeichnet, dass** ein Status der Maschine auf der Anzeige (26) symbolisch, farblich und/oder alphanumerisch darstellbar ist.

4. Handsteuergerät (10) zum Steuern von Maschinen nach einem der Ansprüche 1 bis 3, **dadurch gekennzeichnet, dass** ein Vibrationsmechanismus (51) in dem Handgriff (12) vorgesehen ist, mit welchem einem Anwender ein Zustand der Maschine oder Zustand bzw. Funktion der Funktionsschalter (18) signalisiert werden kann.

5. Handsteuergerät (10) zum Steuern von Maschinen nach einem der Ansprüche 1 bis 4, **dadurch gekennzeichnet, dass** für die Auslenkung des Handgriffs (12) ein Rückholmechanismus vorgesehen ist, der den Handgriff (12) nach einer Auslenkung in eine Ausgangsstellung zurückführt.

6. Handsteuergerät (10) zum Steuern von Maschinen nach einem der Ansprüche 1 bis 5, **dadurch gekennzeichnet, dass** ein Rastmechanismus und/oder eine Feststellvorrichtung für die Auslenkung des Handgriffs (12) vorgesehen ist.

7. Handsteuergerät (10) zum Steuern von Maschinen nach einem der Ansprüche 1 bis 6, **dadurch gekennzeichnet, dass** der Handgriff (12) einen Funktionsschalter aufweist, welcher über die Längsachse des Handgriffes betätigbar ausgebildet ist.

8. Handsteuergerät (10) zum Steuern von Maschinen nach einem der Ansprüche 1 bis 7, **dadurch gekennzeichnet, dass** ein Funktionsschalter stufenlos regelbar ist.

## Claims

1. Hand held control device (10) for controlling machines, comprising
a) a handle (12) which is pivotable about at least one axis,
b) signal generating means for generating control signals for a signal processing unit (48), wherein the control signals are generated in relation to the respective deflection of the handle (12),
c) function switches (18), each of which can be used to switch an additional function for controlling the machine, wherein
d) a display (26) is provided,
e) a selection switch (24) is provided, by means of which, when actuated, the functions of the function switches (18) on the handle (12) are assigned differently, wherein
f) the display (26) represents the selection of the selection switch (24),
**characterized in that**
g) the display (26) is integrated in the handle (12).

2. Hand held control device (10) for controlling machines according to claim 1,
**characterized in that** the display (26) is designed as a touch-sensitive display.

3. Hand held control device (10) for controlling machines according to any of claims 1 to 2, **characterized in that** a machine status can be represented symbolically, in color, and/or in alphanumeric form on the display (26).

4. Hand held control device (10) for controlling machines according to any of claims 1 to 3, **characterized in that** a vibration mechanism (51) is provided in the handle (12) by means of which the state of a machine or the state/function of the function switches (18) can be signaled to a user.

5. Hand held control device (10) for controlling machines according to any of claims 1 to 4, **characterized in that** a return mechanism is provided for the deflection of the handle (12), which returns the handle (12) to an initial position after deflection.

6. Hand held control device (10) for controlling machines according to any of claims 1 to 5, **characterized in that** a latching mechanism and/or a locking device for the deflection of the handle (12) is provided.

7. Hand held control device (10) for controlling machines according to any of claims 1 to 6, **characterized in that** the handle (12) has a function switch, which is designed to be actuated along the longitudinal axis of the handle.

8. Hand held control device (10) for controlling machines according to any of claims 1 to 7, **characterized in that** a function switch is continuously adjustable.

## Revendications

1. Appareil à commande manuelle (10) destiné à commander des machines, comprenant
(a) une poignée (12) qui est configurée de sorte à pouvoir pivoter autour d'un axe ou plus,
(b) des moyens de génération de signaux destinés à générer des signaux de commande pour une unité de traitement de signaux (48), les signaux de commande étant générés par rapport à l'orientation respective de la poignée (12),
(c) des commutateurs de fonctions (18) permettant de commuter à chaque fois sur une fonction supplémentaire afin de commander la machine,
(d) un dispositif d'affichage (26) étant prévu,
(e) un commutateur de sélection (24) permettant, une fois actionné, une affectation de manière différente des fonctions des commutateurs de fonctions (18) de la poignée (12),
(f) le dispositif d'affichage (26) représentant la sélection du commutateur de sélection (24),
**caractérisé en ce que**
(g) le dispositif d'affichage (26) est intégré dans la poignée (12).

2. Appareil à commande manuelle (10) destiné à commander des machines selon la revendication 1, **caractérisé en ce que** le dispositif d'affichage (26) est configuré sous forme de dispositif d'affichage tactile.

3. Appareil à commande manuelle (10) destiné à commander des machines selon l'une quelconque des revendications 1 à 2,
**caractérisé en ce qu'**un statut de la machine peut être représenté sur le dispositif d'affichage (26) par un symbole, une couleur et/ou de manière alphanumérique.

4. Appareil à commande manuelle (10) destiné à commander des machines selon l'une quelconque des revendications 1 à 3,
**caractérisé en ce qu'**il est prévu dans la poignée (12) un mécanisme à vibrations (51) permettant de signaler à l'utilisateur un état de la machine ou soit un état soit une fonction des commutateurs de fonctions (18).

5. Appareil à commande manuelle (10) destiné à commander des machines selon l'une quelconque des revendications 1 à 4,
**caractérisé en ce que**, pour l'orientation de la poignée (12), il est prévu un mécanisme de rappel qui, une fois orientée, ramène la poignée (12) en position de départ.

6. Appareil à commande manuelle (10) destiné à commander des machines selon l'une quelconque des revendications 1 à 5,
**caractérisé en ce qu'**un mécanisme à crans et/ou un dispositif de blocage est prévu pour l'orientation de la poignée (12).

7. Appareil à commande manuelle (10) destiné à commander des machines selon l'une quelconque des revendications 1 à 6,
**caractérisé en ce que** la poignée (12) présente un commutateur de fonctions qui est configuré de sorte à pouvoir être actionné le long de l'axe longitudinal de la poignée.

8. Appareil à commande manuelle (10) destiné à commander des machines selon l'une quelconque des revendications 1 à 7,
**caractérisé en ce qu'**un commutateur de fonctions peut être réglé en continu.
